# FASCICULE DE BREVET EUROPEEN

(11) **EP 0 491 409 B1**
(45) Date de publication et mention de la délivrance du brevet: **30.03.1994**
(21) Numéro de dépôt: 91203019.4
(22) Date de dépôt: 20.11.1991
(51) Int. Cl.: F24F 13/18, E06B 7/02, E06B 7/10

(54) **Dispositif de ventilation avec élément de fermeture rotatif amovible**
Lüftungsvorrichtung mit dreh- und abnehmbaren Abschlusselement
Aeration device with rotatable and detachable closure element

(30) Priorité: 17.12.1990 BE 9001205
(43) Date de publication de la demande: 24.06.1992
(73) Titulaire: ARALCO, Naamloze Vennootschap, 9160 Hamme (BE)
(72) Inventeur: de Schrijver, Hubert, B-9250 Waasmunster (BE)
(74) Mandataire: Donné, Eddy

(56) Documents cités:
- EP-A- 0 257 669
- US-A- 4 186 656

## Description

La présente invention est relative à un dispositif de ventilation avec un élément de fermeture rotatif amovible, lequel dispositif comporte une grille avec deux éléments allongés entre lesquels est formée une ouverture et avec deux pièces terminales par lesquelles les éléments sont raccordés, et un élément de fermeture qui est monté de manière à pouvoir tourner dans la grille entre une position de fermeture où il ferme l'ouverture et une position d'aération et qui possède également deux éléments allongés entre lesquels est formée une ouverture et deux pièces terminales par lesquelles les deux éléments sont raccordés, ces pièces terminales comportant chacune un tronçon d'arbre qui s'étend dans l'axe de rotation de l'élément de fermeture et qui est monté dans une pièce terminale de la grille, cette dernière pièce terminale étant dotée d'un guide pour le tronçon d'arbre, l'extrémité de l'ouverture faisant saillie sur un côté extérieur de la grille formant un passage à travers cette grille pour l'élément de fermeture, non compris les pièces terminales, dans la position d'aération.

Un dispositif de ventilation de ce type est décrit dans le document EP-A-0257669. Dans ce dispositif, les tronçons d'axe des pièces terminales de l'élément de fermeture sont aplatis dans la même direction que l'élément de fermeture et les voies de guidage des pièces terminales de la grille sont omises du même côté que la bouche de l'ouverture de la grille. L'élément de fermeture peut être retiré de la grille dans deux positions conjointement avec ses pièces terminales sans que les pièces terminales de la grille doivent être démontées, mais des moyens sont prévus pour bloquer l'élément de fermeture en position d'aération dans la grille. Si l'on veut retirer l'élément de fermeture, on doit l'amener dans une position spéciale différente de la position d'ouverture, ce qui n'est pas possible avec la commande de l'élément de fermeture qui ne peut normalement déplacer cet élément que de la position d'aération à la position de fermeture et vice-versa. Le retrait de l'élément de fermeture n'est donc pas toujours aisé.

Dans le document EP-A-0257669, on décrit une forme de réalisation dans laquelle les moyens précités sont formés par des languettes élastiques prévues dans les pièces terminales de la grille. Dans cette forme de réalisation, l'élément de fermeture peut également être retiré de la grille en position d'aération, mais ces languettes élastiques ne bloquent pas solidement l'élément de fermeture au cours de son fonctionnement normal dans la grille et les tronçon d'arbre de l'élément ne sont soutenus que de manière limitée par le palier formé par les pièces terminales de la grille.

La présente invention a pour objet de remédier à ces inconvénients et de fournir un dispositif de ventilation doté d'un élément de fermeture rotatif amovible, cet élément de fermeture conjointement avec ses tronçons d'arbre étant solidement soutenu dans les pièces terminales de la grille, alors que le retrait de l'élément de fermeture peut encore se faire de manière très aisée.

A cet effet, les pièces terminales de la grille comportent chacune au moins deux parties, à savoir une partie fixe qui est raccordée aux éléments allongés de la grille, forme une partie du système de guidage précité sur maximum 180° sur le côté du tronçon d'arbre concerné opposé au côté externe précité de la grille et est dotée sur le côté de ce tronçon d'arbre en regard du côté externe précité de la grille d'un passage pour ce tronçon d'arbre, et une partie amovible qui forme sur ce dernier côté mentionné du tronçon d'arbre une partie complémentaire du système de guidage et maintient de la sorte le tronçon d'arbre à sa place, tandis que des moyens sont prévus pour bloquer cette partie amovible vis-à-vis de la partie fixe.

Dans une forme de réalisation particulière de l'invention, les moyens utilisés pour bloquer la partie amovible vis-à-vis de la partie fixe de la pièce terminale de la grille comportent des éléments qui sont montés eux-mêmes sur au moins l'une des parties.

Ces moyens sont constitués avantageusement d'organes d'encliquetage sur une partie et de nervures sur l'autre partie.

Dans une forme de réalisation judicieuse de la présente invention, la partie fixe d'une pièce terminale de la grille fait saillie sur le côté opposé au tronçon d'axe à l'extérieur d'une partie de la partie amovible et les moyens comprennent, pour bloquer les parties de cette pièce terminale l'une vis-à-vis de l'autre, une pièce de verrouillage qui est fixée de manière amovible, sur le côté précité de la partie amovible, à la partie saillante de la partie fixe.

Dans une forme de réalisation avantageuse de la présente invention, la partie amovible d'au moins l'une des pièces terminales de la grille est dotée d'une ouverture par laquelle passe un levier de commande raccordé au tronçon d'axe concerné.

Ce levier de commande est monté dans le tronçon d'axe de préférence de manière amovible.

Dans une autre forme de réalisation particulière de l'invention, il est agencé par-dessus la bouche - sur le côté extérieur précité de la grille - de l'ouverture formée entre les deux éléments de cette grille, une bande de gaze anti-insectes, qui est disposée avec ses deux bords longitudinaux insérés dans des rainures dont les deux éléments de la grille sont dotés le long de la bouche de l'ouverture.

De préférence, la partie amovible d'au moins l'une des pièces terminales de la grille est située avec une partie à proximité des extrémités des rainures de telle sorte que cette partie empêche le dégagement de la bande de gaze anti-insectes le long de ces extrémités.

La présente invention sera à présent décrite plus en détails en se référant à une forme de réalisation préférée sans sortir du cadre de l'invention. Cette forme de réalisation concerne un dispositif de ventilation doté d'un élément de fermeture rotatif amovible selon la description faite en se référant aux dessins ci-annexés dans lesquels :
La figure 1 est une vue de face d'un dispositif de ventilation selon l'invention;
La figure 2 est une vue en coupe selon la ligne II-II de la figure 1;
La figure 3 est une vue en coupe selon la ligne III-III de la figure 1;
La figure 4 est une vue en coupe selon la ligne IV-IV de la figure 1;
La figure 5 est une vue en coupe selon la ligne V-V de la figure 1; et
La figure 6 est une vue en coupe analogue à celle de la figure 2, mais explosée de manière à distinguer les divers éléments du dispositif.

Le dispositif de ventilation selon les figures est constitué d'une grille 1 à incorporer dans une structure de fenêtre et dotée d'une ouverture d'aération 2 et d'un élément de fermeture 3 monté de manière à pouvoir tourner dans la grille 1 pour fermer l'ouverture 2.

L'élément de fermeture 3 est constitué de deux éléments allongés formés par des profilés métalliques plats 4, entre lesquels est formée une ouverture 5, et de deux pièces terminales 6 en matière plastique qui sont fermement raccordées aux deux profilés 4 précités par l'intermédiaire de saillies collées aux profilés 4.

Chacune des pièces terminales 6 comporte un tronçon d'arbre tourné vers l'extérieur qui est formé par un collier circulaire 7 qui est concentrique avec l'axe de symétrie de l'élément de fermeture 3 qui est également l'axe de rotation de l'élément 3. Le collier 7 est doté d'un évidement 8 destiné à un levier de commande 9, lequel évidement 8 est circonscrit par un renforcement 10 sur le côté interne du collier.

Entre les deux pièces terminales 6 se trouvent deux profilés 4 qui sont encore raccordés l'un à l'autre par un séparateur 11.

La grille 1 est constituée de manière analogue de deux éléments longitudinaux, à savoir un élément supérieur 12 et un élément inférieur 13, entre lesquels est formée l'ouverture d'aération 2 et de deux pièces terminales 14. Chaque pièce terminale 14 est raccordée aux deux éléments 12 et 13 à l'aide de vis 15. Chacun des éléments 12 et 13 est doté d'un système de discontinuité thermique et est constitué en fait de deux profilés séparés l'un de l'autre, 16 et 17, respectivement 18 et 19, qui sont reliés l'un à l'autre par une latte de matière plastique isolante 20.

Les pièces terminales 14 bloquent non seulement les deux éléments 12 et 13 l'un vis-à-vis de l'autre, mais forment également des paliers pour les tronçons d'arbre de l'élément de fermeture 3 formés par les colliers 7. Elles possèdent à cet effet un guide annulaire 21 qui est concentrique avec l'axe de rotation de l'élément de fermeture.

A mi-chemin de la longueur de la grille 1 est monté un guide supplémentaire 22 entre les deux éléments 12 et 13, lequel guide coopère avec le séparateur 11 précité de l'élément de fermeture 3. Le côté de guidage de ce guide 22 ne forme qu'une partie de cercle et laisse l'extrémité 23 de l'ouverture d'aération 2 située entre l'élément de fermeture 3 et la bouche complètement libre.

Les éléments 12 et 13 et les pièces terminales 14 présentent, sur la périphérie extérieure de la grille, une forme telle que cette grille puisse être aisément montée dans une structure de fenêtre naturellement avec la partie supérieure 12 au-dessus et avec le côté extérieur précité de la grille pratiquement vertical au côté interne de la structure de fenêtre. La bouche de l'ouverture 2 sur l'autre côté de la grille 1 est disposée en dessous, étant donné que, sur cet autre côté, la partie supérieure 12 de la grille forme une coiffe qui va jusqu'à l'arête inférieure de la grille 1.

L'extrémité 23 de l'ouverture 2 qui est située entre la bouche de celle-ci sur le côté externe nommé en premier lieu de la grille 1 et l'élément de fermeture 3, possède des dimensions telles qu'elle forme un passage pour l'élément de fermeture 3 sans les pièces terminales 6 et pour la position d'aération, qui est la position présentée dans les figures, dans laquelle les profilés 4 sont disposés horizontalement, mais dans d'autres positions, elle interdit le passage de l'élément de fermeture.

Dans la position de fermeture, qui est la position dans laquelle les profilés 4 ont leur surface dirigée verticalement, les deux profilés 4 ferment l'ouverture d'aération 2 complètement. Sur les deux bords longitudinaux, les profilés 4 sont par ailleurs dotés d'une rainure dans laquelle est montée un balai d'étanchéité 24. Dans cette position de fermeture, les deux profilés 4 viennent, par le biais de ces balais 24, en contact avec les bords 25 et 26, respectivement 27 et 28 en sorte que l'écart entre les bords 25 et 26 sur l'arête du côté externe précité de la grille détermine la grandeur du passage précité.

En position d'ouverture ou d'aération, dans laquelle les profilés 4 s'étendent horizontalement, l'ouverture 5 se trouve dans le prolongement de l'ouverture d'aération 2, de telle sorte que l'air passant à travers le dispositif puisse s'écouler tout comme il ressort particulièrement des figures 2 et 3. Dans cette position, seules les pièces terminales 14 de la grille 1 interdisent le retrait de l'élément de fermeture 3. Pour permettre ce retrait, ces pièces terminales sont constituées de deux parties, à savoir une partie fixe 29 qui est fixée aux éléments 12 et 13 par les vis 15 précitées et une partie amovible 10 qui est fixée de manière amovible à la partie fixe 29.

La partie fixe 29 est constituée, comme on peut le voir surtout dans la figure 6, d'une plaque terminale plane, de nervures qui se trouvent sur cette plaque sur le côté extérieur pour le montage dans la structure de fenêtre, d'un rebord périphérique qui se trouve sur le côté intérieur de la plaque terminale et qui se raccorde aux parties 12 et 13 de la grille 1, mais est interrompu sur le côté extérieur précité, donc à proximité de la bouche de l'ouverture 2, et de nervures qui se trouvent sur le côté intérieur de la plaque terminale pour renforcer et pour bloquer les éléments 12 et 13. Une de ces nervures forme une partie 31, c'est-à-dire en fait la moitié du guide 21 précité pour un collier 27 de l'élément de fermeture 3. Cette partie 31 décrit un demi-cercle et est située complètement sur l'arête du collier 7 opposée à la bouche de l'ouverture 2 ou au côté externe précité de la grille 1. En outre, sur l'arête du côté externe précité, la partie 29 est exempte de nervures en sorte que cette partie 29 forme un passage vers ce côté externe pour le collier 7. Aussi longtemps que la partie amovible 30 n'est pas démontée, le tronçon d'arbre de l'élément de fermeture 3 formé par le collier 7 peut être enlevé de la partie 31 du guide 21 et donc de la pièce terminale 14.

La partie amovible 30 de chaque pièce terminale 14 forme une fermeture pour le passage précité ainsi que le reste du guide 21. Comme on peut surtout le voir dans la figure 6, la partie amovible 30 comporte une partie de forme semi-circulaire 32 qui constitue donc l'autre moitié du guide 21. Cette partie 32 est dotée, à mi-chemin de l'arc qu'elle décrit, d'une ouverture allongée 33 pour le levier de commande 9. Aux deux extrémités de l'ouverture 33 sur le côté convexe de cette partie 32, se trouve une partie de butée 34 pour le levier 9. Entre autres à titre de renforcement, une partie ronde 35 de même diamètre que le collier 7 se raccorde à la première arête et au côté creux de la partie 32 du guide 21. Lors de la mise en place de la partie amovible 30, cette partie ronde 35 est fichée entre le collier 7 et la partie terminale plane de la partie fixe 29 jusque contre la partie 32 du guide 21. Sur l'autre arête, sur le côté convexe de la partie 32, se raccorde un bord 36 qui, lorsque la partie amovible 30 est installée en place, s'étend jusqu'au côté extérieur précité de la grille 1. Par ailleurs, la partie 30 est dotée sur les deux côtés, à proximité de la partie ronde 35 et des parties de butée 34 qui s'y raccordent, d'un membre élastique 37 épaissi à son extrémité. Les deux membres 37 forment des organes d'encliquetage qui, lorsque la partie 30 est en place, s'accrochent par leur extrémité répaissie derrière les nervures 38 qui se trouvent sur le côté intérieur de la partie terminale plane de la partie fixe 30.

Bien que, grâce aux membres 37, la partie amovible 30 de chaque pièce terminale 14 soit déjà bloquée à sa place, il est encore prévu une pièce de verrouillage qui est constituée d'une plaquette allongée 39 dotée de deux broches 40. Un côté de la plaquette 39 a une découpe de forme arquée et s'adapte sur un rebord de la partie courbe 32 du guide 21 situé à proximité de l'ouverture 33. Les deux broches 40 s'ajustent dans des ouvertures 41 ménagées dans une partie de la plaque terminale plane de la partie fixe 29 qui fait saillie en dehors de cette partie courbe 32. Lorsque cette plaquette 39, qui se trouve sur le côté intérieur de la plaque terminale précitée, s'ajuste dans les ouvertures 41 avec ses broches 40, son rebord courbe s'appuie contre le rebord précité de la partie courbe 32 et la partie amovible 30 ne peut plus se dégager de la partie fixe 29 de la pièce terminale 14.

La bouche de l'ouverture 2 sur le côté extérieur précité de la grille 1 est encore fermée par une bande 42 de gaze anti-insectes. Cette bande est glissée par ses deux bords longitudinaux dans des rainures 43 qui sont formées de part et d'autre de la bouche dans les éléments 12 et 13 de la grille 1. Les bords 36 des parties amovibles 30 s'étendent jusqu'à proximité des extrémités de ces rainures 43. Le bord 36 de la première pièce terminale 14 est fermé et obture une extrémité des rainures 43 de telle sorte que la bande 42 ne puisse se glisser hors des rainures. Le rebord 36 de l'autre pièce terminale 14 est par contre dotée d'une gorge 44 qui est située en regard des autres extrémités des rainures 43 et par laquelle la bande 42 peut être glissée. Le dégagement à travers cette gorge 44 de la bande 42 est cependant, lorsque le dispositif de ventilation est complètement démonté, interdit par le levier 9 qui s'engage à travers l'ouverture 33 dans la partie amovible 30 de cette pièce terminale 14.

Ce levier de commande 9, tout comme d'ailleurs également l'autre levier de commande, possède à une extrémité deux membres élastiques dotés d'épaississements en sorte que ces leviers 9, comme on peut le voir nettement dans la figure 5, puissent être encliquetés dans cette pièce terminale 14 à travers l'ouverture 33 de la pièce terminale correspondante 14, l'évidement 8 et entre les renforcements 10 du collier 7. Aux deux extrémités du dispositif, le levier de commande 9, qui est contenu entre un bord 36 de la partie amovible 30 et la plaquette 39 de la pièce de verrouillage 39, 40, interdit tout déplacement dans la direction axiale et donc le desserrage de la pièce de verrouillage 39, 40.

En regard du séparateur 11, entre les éléments 12 et 13 de la grille 1, est montée une petite latte 45 qui s'étend en oblique par-dessus la bouche de l'ouverture 2. Cette latte 45 se trouve avec ses extrémités glissées dans les rainures 46 qui s'étendent le long des rainures 43 dans les éléments 12 et 13. Les rainures 43 et 46 donnent l'une sur l'autre.

En fonctionnement normal, les tronçons d'arbre de l'élément de fermeture 3 formés par les colliers 7 sont solidement fixés et efficacement soutenus dans la grille 1. Mais il est très facile de retirer la bande 42. Il suffit de retirer le levier de commande encliqueté 9 sur le côté avec la pièce terminale 14 dotée de la gorge 44, après quoi la bande 42 peut être glissée hors de son logement par cette gorge. De même, le retrait de l'élément de fermeture 3 est aisé. Après avoir retiré la bande 42 et les deux leviers de commande 9, on écarte les pièces de verrouillage 39, 40 et l'on décliquète également par traction les deux parties amovibles 30 des parties fixes 29. Enfin, on fait glisser la latte 45 hors des rainures 46 et on retire l'élément de fermeture 3 que l'on a placé au départ dans la position d'aération à l'aide du levier 9, hors de la grille 1. Le remontage du dispositif de ventilation se fait en suivant les mêmes étapes, mais dans l'ordre inverse.

## Revendications

1. Dispositif de ventilation avec un élément de fermeture rotatif amovible (3), lequel dispositif comporte une grille (1) avec deux éléments allongés (12 et 13) entre lesquels est formée une ouverture (2) et avec deux pièces terminales (14) par lesquelles les éléments (12 et 13) sont raccordés, et un élément de fermeture (3) qui est monté de manière à pouvoir tourner dans la grille (1) entre une position de fermeture où il ferme l'ouverture (2) et une position d'aération et qui possède également deux éléments allongés (4) entre lesquels est formée une ouverture (5) et deux pièces terminales (6) par lesquelles les deux éléments (4) sont raccordés, ces pièces terminales (6) comportant chacune un tronçon d'axe (7) qui s'étend dans l'axe de rotation de l'élément de fermeture et qui est logé dans une pièce terminale (14) de la grille (1), cette dernière pièce terminale (14) étant dotée d'un guide (21) pour le tronçon d'axe (7), l'extrémité de l'ouverture s'ouvrant sur un côté extérieur de la grille (1) formant un passage (23) à travers cette grille pour l'élément de fermeture (3), non compris les pièces terminales (6), dans la position d'aération, caractérisé en ce que les pièces terminales (14) de la grille (1) comportent chacune au moins deux parties, à savoir une partie fixe (29) qui est raccordée aux éléments allongés de la grille (12 et 13) et qui forme une partie (31) du guidage précité (21) sur maximum 180° sur le côté du tronçon d'arbre (7) concerné opposé au côté externe précité de la grille (1) et est dotée sur le côté de ce tronçon d'arbre (7) en regard du côté externe précité de la grille (1) d'un passage pour le tronçon d'arbre (7), et une partie amovible (30) qui forme sur ce dernier côté mentionné du tronçon d'arbre (7) une partie complémentaire (32) du guidage (21) et maintient de la sorte le tronçon d'arbre (7) à sa place, tandis que des moyens (37,38; 39,40) sont prévus pour bloquer cette partie amovible (30) vis-à-vis de la partie fixe (29).

2. Dispositif de ventilation selon la revendication précédente, caractérisé en ce les moyens (37,38) utilisés pour bloquer la partie amovible (30) vis-à-vis de la partie fixe (29) de la pièce terminale (14) de la grille (1) comportent des éléments (37 et 38) qui sont montés eux-mêmes sur au moins l'une des parties (29 et 30).

3. Dispositif de ventilation selon la revendication précédente, caractérisé en ce que les moyens (37,38) sont constitués avantageusement d'organes d'encliquetage (37) sur la partie (30) et de nervures (28) sur l'autre partie (29).

4. Dispositif de ventilation selon l'une quelconque des revendications précédentes, caractérisé en ce que la partie fixe (29) d'une pièce terminale (14) de la grille (4) fait saillie sur le côté opposé au tronçon d'arbre (7) à l'extérieur d'une partie (32) de la partie amovible (30) et les moyens (37,38; 39,40) comprennent, pour bloquer les parties (29,30) de cette pièce terminale (14) l'une vis-à-vis de l'autre, une pièce de verrouillage (39,40) qui est fixée de manière amovible, sur le côté précité de la partie amovible (30), à la partie saillante de la partie fixe (29).

5. Dispositif de ventilation selon la revendication précédente, caractérisé en ce que la pièce de verrouillage (39,40) comporte une plaquette allongée (39) dont un côté s'ajuste contre une partie (32) de la partie amovible (30) de la pièce terminale (14) et des broches (40) disposées sur la plaquette qui s'ajustent dans des ouvertures de l'élément saillant de la partie fixe (29).

6. Dispositif de ventilation selon l'une quelconque des revendications précédentes, caractérisé en ce que la partie (31) du guide (21) qui est formée sur la partie fixe (29) d'une pièce terminale (14) est semi-circulaire.

7. Dispositif de ventilation selon l'une quelconque des revendications précédentes, caractérisé en ce que la partie amovible (30) d'au moins une des pièces terminales (14) de la grille (1) est dotée d'une ouverture (33) à travers laquelle se fiche un levier de commande (9) lié au tronçon d'arbre correspondant (7).

8. Dispositif de ventilation selon la revendication précédente, caractérisé en ce que le levier de commande (9) est raccordé au tronçon d'arbre (7) de manière amovible.

9. Dispositif de ventilation selon la revendication précédente, caractérisé en ce que le levier de commande (9) est encliqueté par un évidement (8,10) dans le tronçon d'arbre (7).

10. Dispositif de ventilation selon l'une quelconque des revendications précédentes, caractérisé en ce qu'il est agencé par-dessus la bouche - sur le côté extérieur précité de la grille (1) - de l'ouverture (2) formée entre les deux éléments (12 et 13) de cette grille (1), une bande de gaze anti-insectes (42), qui est disposée avec ses deux bords longitudinaux insérés dans des rainures (43) dont les deux éléments (12 et 13) de la grille (1) sont dotés le long de la bouche de l'ouverture (2).

11. Dispositif de ventilation selon la revendication précédente, caractérisé en ce que la partie amovible (30) d'au moins l'une des pièces terminales (14) de la grille (1) est située avec une partie à proximité des extrémités des rainures (43) de telle sorte que cette partie empêche le dégagement de la bande de gaze anti-insectes (42) le long de ces extrémités.

12. Dispositif de ventilation selon la revendication précédente, caractérisé en ce que les deux pièces terminales (14) de la grille (1) comportent une partie amovible (30) qui s'étend avec une partie à proximité des extrémités des rainures (43) pour la bande (42), mais une gorge (44) donnant sur ces rainures (43) est agencée dans la partie amovible (30) de l'une des pièces terminales (14) pour pouvoir faire glisser la bande (42).

13. Dispositif de ventilation selon les revendications 8 et 12, caractérisé en ce que la bande (42) est retenue en place par le levier de commande (9) sur l'extrémité correspondante du dispositif.

## Patentansprüche

1. Lüftungsvorrichtung mit dreh- und abnehmbarem Abschlußelement (3), welche Vorrichtung einen Rost (1) mit zwei länglichen Teilen (12 und 13) umfaßt, zwischen denen eine Öffnung (2) gebildet wird, und mit zwei Endstücken (14), womit die Teile (12 und 13) verbunden sind, und ein Abschlußelement (3), das in dem Rost (1) drehbar zwischen einer Schließposition, wobei es die Öffnung (2) abschließt, und einer Lüftungsposition montiert ist, und das ebenfalls zwei längliche Teile (4), zwischen denen eine Öffnung (5) gebildet wird, und zwei Endstücke (6), womit die beiden Teile (4) verbunden sind, aufweist, welche Endstücke (6) jedes ein Achsteil (7) umfassen, das sich in der Drehachse des Abschlußelements erstreckt und das in einem Endstück (14) des Rosts (1) angebracht ist, welches letztgenannte Endstück (14) mit einer Führung (21) für das Achsteil (7) versehen ist, wobei das auf die Außenseite des Rosts (1) mündende Ende der Öffnung einen Durchgang (23) für das Abschlußelement (3) durch diesen Rost (1) formt, die Endstücke (6) nicht eingerechnet, in der Lüftungsposition, dadurch gekennzeichnet, daß die Endstücke (14) des Rosts (1) jeweils zumindest zwei Teile umfassen, nämlich ein festes Teil (29), das mit den länglichen Teilen des Rosts (12 und 13) verbunden ist und das einen Teil (31) der vorgenannten Führung (21) über maximal 180 Grad an der von der vorgenannten Außenseite des Rosts (1) abgewandten Seite des zugehörigen Achsteils (7) bildet und an der zur vorgenannten Außenseite des Rosts (1) gerichteten Seite dieses Achsteils (7) mit einem Durchgang für dieses Achsteil (7) versehen ist, und ein abnehmbares Teil (30), das an der letztgenannten Seite des Achsteils (7) ein zusätzliches Teil (32) der Führung (21) bildet und so das Achsteil (7) an seinem Platz hält, während Mittel (37,38; 39,40) vorgesehen sind, um dieses abnehmbare Teil (30) gegenüber von dem festen Teil (29) zu blockieren.

2. Lüftungsvorrichtung gemäß dem vorgenannten Anspruch, dadurch gekennzeichnet, daß die Mittel (37,38) zum Blokkieren des abnehmbaren Teils (30) in Bezug zu dem festen Teil (29) des Endstücks (14) des Rosts (1) Teile (37 und 38) umfassen, die an zumindest einem der Teile (29 und 30) selbst angebracht sind.

3. Lüftungsvorrichtung gemäß dem vorgenannten Anspruch, dadurch gekennzeichnet, daß die Mittel (37, 38) vorteilhaft aus Einklickorganen (37) an dem Teil (30) und Rippen (38) an dem anderen Teil (29) bestehen.

4. Lüftungsvorrichtung gemäß einem der vorgenannten Ansprüche, dadurch gekennzeichnet, daß das feste Teil (29) eines Endstücks (14) des Rosts (1) an der dem Achsteil (7) abgewandten Seite aus einem Teil (32) des abnehmbaren Teils (30) herausragt und die Mittel (37,38; 39,40) zum Blockieren der Teile (29 und 30) dieses Endstücks (14) in Bezug zueinander ein Sperrstück (39,40) umfassen, das an der vorgenannten Seite des abnehmbaren Teils (30) an dem herausragenden Teil des festen Teils (29) abnehmbar befestigt ist.

5. Lüftungsvorrichtung gemäß dem vorgenannten Anspruch, dadurch gekennzeichnet, daß das Sperrstück (39,40) ein längliches Plättchen (39) umfaßt, wovon eine Seite gegen ein Teil (32) des abnehmbaren Teils (30) des Endstücks (14) paßt, und an dem Plättchen befindliche Zapfen (40), die in Öffnungen in dem herausragenden Teil des festen Teils (29) passen.

6. Lüftungsvorrichtung gemäß einem der vorgenannten Ansprüche, dadurch gekennzeichnet, daß das Teil (31) der Führung (21), das an dem festen Teil (29) eines Endstücks (14) geformt ist, halbkreisförmig ist.

7. Lüftungsvorrichtung gemäß einem der vorgenannten Ansprüche, dadurch gekennzeichnet, daß das abnehmbare Teil (30) von zumindest einem der Endstücke (14) des Rosts (1) mit einer Öffnung (33) versehen ist, durch welche ein mit dem zugehörigen Achsteil (7) verbundener Bedienungshebel (9) passiert.

8. Lüftungsvorrichtung gemäß dem vorgenannten Anspruch, dadurch gekennzeichnet, daß der Bedienungshebel (9) abnehmbar mit dem Achsteil (7) verbunden ist.

9. Lüftungsvorrichtung gemäß dem vorgenannten Anspruch, dadurch gekennzeichnet, daß der Bedienungshebel (9) durch eine Aussparung (8,10) in das Achsteil (7) eingeklickt ist.

10. Lüftungsvorrichtung gemäß einem der vorgenannten Ansprüche, dadurch gekennzeichnet, daß über der Mündung der Öffnung (2) an der vorgenannten Außenseite des Rosts (1), welche zwischen den beiden Teilen (12 und 13) dieses Rosts (1) gebildet wird, ein Streifen Fliegengaze (42) angebracht ist, welcher Streifen (42) mit beiden Längskanten in Nuten (43) angebracht ist, womit die beiden Teile (12 und 13) des Rosts (1) entlang der Mündung der Öffnung (2) versehen sind.

11. Lüftungsvorrichtung gemäß dem vorgenannten Anspruch, dadurch gekennzeichnet, daß das abnehmbare Teil (30) von zumindest einem der Endstücke (14) des Rosts (1) mit einem Teil neben den Enden der Nuten (43) gelegen ist, so daß dieses Teil das Herausschieben des Streifens Fliegengaze (42) entlang dieser Enden verhindert.

12. Lüftungsvorrichtung gemäß dem vorgenannten Anspruch, dadurch gekennzeichnet, daß beide Endstücke (14) des Rosts (1) ein abnehmbares Teil (30) besitzen, das sich mit einem Teil neben den Enden der Nuten (43) für den Streifen (42) erstreckt, jedoch in dem abnehmbaren Teil (30) eines der Endstücke (14) ein in diese Nuten (43) mündender Schlitz (44) angebracht ist, durch welchen der Streifen (42) geschoben werden kann.

13. Lüftungsvorrichtung gemäß den Ansprüchen 8 und 12, dadurch gekennzeichnet, daß der Streifen (42) durch den Bedienungshebel (9) am entsprechenden Ende der Vorrichtung festgehalten wird.

## Claims

1. Ventilation device with a removable, rotating closing element (3), whereby said device contains a grid (1) with two elongated elements (12 and 13) in between which an opening (2) is provided, and with two end parts (14) by means of which the elements (12 and 13) are connected, and a closing element (3) which is mounted such that it can rotate in the grid (1) between a closed position where it closes off the opening (2) and a ventilation position, and which also contains two elongated elements (4) in between which an opening (5) is provided and two end parts (6) by means of which the two elements (4) are connected, whereby said end parts (6) each contain a shaft section (7) which extends in the axis of rotation of the closing element and which is mounted in an end part (14) of the grid (1), whereby the latter end part (14) is provided with a guide (21) for the shaft section (7), the far end of the opening jutting out on an outer side of the grid (1), thus providing a passage (23) through said grid for the closing element (3), the end parts (6) not included, in the ventilation position, characterized in that the end parts (14) of the grid (1) each contain at least two parts, namely a fixed part (29) which is connected to the elongated elements of the grid (12 and 13), forming a part (31) of the above-mentioned guiding system (21) over maximum 180° on the side of the shaft section (7) concerned as opposed to the above-mentioned outer side of the grid (1), and which is equipped on the side of the shaft section (7) opposite the above-mentioned outer side of the grid (1) with a passage for said shaft section (7) , and a removable part (30) which forms a complementary part (32) of the guiding system (21) on said side of the shaft section (7), such that it keeps the shaft section (7) in place, whereas means (37, 38; 39, 40) are provided to lock this removable part (30) in relation to the fixed part (29).

2. Ventilation device according to the above claim, characterized in that the means (37, 38) used to lock the removable part (30) in relation to the fixed part (29) of the end part (14) of the grid (1) contain elements (37 and 38) which are mounted on at least one of the parts (29 and 30).

3. Ventilation device according to the above claim, characterized in that the means (37, 38) advantageously consist of ratchet organs (37) on the part (30) and of ribs (28) on the other part (29).

4. Ventilation device according to any of the above claims, characterized in that the fixed part (29) of an end part (14) of the grid (4) protrudes on the side opposite the shaft section (7) on the outside of a part (32) of the removable part (30), and in that the means (37,38; 39,40) contain, in order to lock the parts (29,30) of this end part (14) in relation to one another, a locking element (39,40) which is fixed in a removable manner, on said side of the removable part (30), onto the protruding part of the fixed part (29).

5. Ventilation device according to the above claim, characterized in that the locking element (39,40) contains an elongated plaquette (39), one side of which fits against a part (32) of the removable part (30) of the end part (14) and pins (40) provided on the plaquette which fit into openings of the protruding element of the fixed part (29).

6. Ventilation device according to any of the above claims, characterized in that the part (31) of the guide (21) which is formed on the fixed part (29) of an end part (14) is semi-circular.

7. Ventilation device according to any of the above claims, characterized in that the removable part (30) of at least one of the end parts (14) of the grid (1) is provided with an opening (33) through which goes a control lever (9), which is connected to the corresponding shaft section (7).

8. Ventilation device according to the above claim, characterized in that the control lever (9) is connected to the shaft section (7) in a removable manner.

9. Ventilation device according to the above claim, characterized in that the control lever (9) is locked in the shaft section (7) by means of a slot (8, 10).

10. Ventilation device according to any of the above claims, characterized in that a strip of gaze against insects (42) is placed over the mouth - on the above-mentioned outer side of the of the grid (1) - of the opening (2) formed between the two elements (12 and 13) of said grid (1), with its two longitudinal borders inserted in the grooves (43) with which the two elements (12 and 13) of the grid (1) are provided along the mouth of the opening (2).

11. Ventilation device according to the above claim, characterized in that the removable part (30) of at least one of the end parts (14) of the grid (1) is partly situated near the far ends of the grooves (43), such that this part prevents the strip of gaze against insects (42) to come loose along these far ends.

12. Ventilation device according to the above claim, characterized in that the two end parts (14) of the grid (1) contain a removable part (30) which partly extends up to near the far ends of the grooves (43) for the strip (42); however, a recess (44) which leads to these grooves (43) is provided in the removable part (30) of one of the end parts (14) in order to feed the strip (42).

13. Ventilation device according to claims 8 and 12, characterized in that the strip (42) is kept in place by the control lever (9) on the corresponding far end of the device.
